# FASCICULE DE BREVET EUROPEEN

(11) **EP 0 245 181 B1**
(45) Date de publication et mention de la délivrance du brevet: **15.03.1989**
(21) Numéro de dépôt: 87420101.5
(22) Date de dépôt: 14.04.1987
(51) Int. Cl.: B31B 9/44, B31B 3/44

(54) **Dispositif pour le montage de plateaux en carton**
Vorrichtung zum Aufstellen von Steigen aus Pappe
Device for assembling cardboard trays

(30) Priorité: 21.04.1986 FR 8606354
(43) Date de publication de la demande: 11.11.1987
(73) Titulaire: SOCIETE CONTINENTALE DU CARTON ONDULE SOCAR Société Anonyme dite:, 94160 Saint-Mandé (FR)
(72) Inventeur: Cathala, Charles, F-94120 Fontenay Sous Bois (FR); Choquet, Alain, F-95460 Ezanville (FR)
(74) Mandataire: Maureau, Philippe

(56) Documents cités:
- DE-C- 262 383
- FR-A- 1 264 426
- FR-A- 2 460 255
- FR-A- 2 534 878
- US-A- 3 648 573
- US-A- 4 132 156

## Description

La présente invention a pour objet un dispositif pour le montage de plateaux en carton, et plus spécialement de plateaux comprenant un fond délimité par deux parois longitudinales et deux parois transversales, les parois transversales comportant chacune deux retours longitudinaux pour réaliser leur assemblage aux parois longitudinales.

Ce dispositif est également susceptible d'assembler des plateaux qui, en variante, comportent un retour parallèle au fond, appelé _{"} trottoir", présentant lui-même deux débords latéraux, rabattus et fixés contre les retours longitudinaux.

Généralement, après dépôt de colle sur les parties à assembler, la mise en forme d'un plateau est réalisée par un outil en forme de poinçon assurant le pliage des parois latérales le long de lignes de rainage préalablement ménagées sur l'une des faces du flan de carton. A la fin du pliage, l'outil de poinçonnage doit maintenir les parties encollées en pression les unes contre les autres jusqu'à prise totale de la colle, pour assurer un assemblage définitif.

Quoique l'on utilise actuellement des colles à prise rapide, de type « hot-melt • , l'obtention d'un assemblage correct, non susceptible de se rompre au cours des manipulations ultérieures du plateau, n'est pas instantanée et prolonge l'opération de mise en forme elle-même d'une ou deux secondes, ce qui se traduit par une limitation des cadences de production des machines.

Pour remédier à ces inconvénients, il a été imaginé d'utiliser un carrousel, équipé de plusieurs dispositifs de conformation de cartons ou plateaux, chaque flan amené à la machine, étant pris en charge par un dispositif de conformation qui, au cours de la rotation par pas du carrousel, assure successivement la mise en forme d'un emballage et le maintien en pression des parties encollées de celui-ci, au cours du séchage de la colle, alors même que d'autres flans sont déjà pris en charge par les dispositifs de conformation suivants.

Cet agencement permet, lors de chaque révolution du carrousel, une superposition partielle, dans le temps, des opérations de pliage et de maintien en pression réalisées sur des flans introduits successivement dans la machine.

Il est ainsi possible d'éviter l'influence néfaste du temps de prise de la colle sur la cadence de la machine.

La présente invention vise à fournir un dispositif simple de mise en forme de plateaux pouvant avantageusement équiper un carrousel.

A cet effet, ce dispositif de conformation comprend, d'une part, une matrice comportant plusieurs séries de rampes de mise en forme délimitant une ouverture horizontale, décalées verticalement et disposées longitudinalement et transversalement au flan à partir duquel est réalisé le plateau, et situées au niveau des lignes de rainage que comporte le flan, et d'autre part, un poinçon comprenant deux talons parallèles disposés symétriquement par rapport à un plan médian transversal du flan, ce poinçon étant associé à des moyens assurant son déplacement vertical, et les talons étant déplaçables l'un vers l'autre entre une position écartée dans laquelle les bords extérieurs des talons sont situés à une distance l'un de l'autre correspondant à la longueur intérieure du plateau et une position rapprochée dans laquelle les bords extérieurs des talons sont situés à une distance l'un de l'autre inférieure à la longueur intérieure du plateau, les moyens de commande du poinçon étant agencés de telle sorte que, lors de l'amenée du flan, le poinçon soit situé au-dessus des rampes puis, qu'après positionnement de celui-ci, il soit déplacé verticalement vers le bas, les talons étant en position écartée, de façon à déplacer le flan au contact des rampes qui en assurent la mise en forme, puis à maintenir le poinçon dans cette position pendant la durée de prise de la colle et, enfin, à réaliser le rapprochement des talons et le déplacement du poinçon vers le haut.

La phase de descente du poinçon correspond à la mise en forme de la barquette, alors que le séchage est effectué dans une position où les parois encollées de la barquette sont maintenues pincées entre les rampes et le poinçon.

Dans la mesure où plusieurs de ces dispositifs équipent un carroussel, leur mouvement relatif par rapport à la colonne centrale du carrousel peut avantageusement être mis à profit pour commander les différents mouvements du poinçon et des organes qui lui sont éventuellement associés.

De toute facon, l'invention sera bien comprise à l'aide de la description qui suit, en référence au dessin schématique annexé représentant, à titre d'exemples non limitatifs, une forme d'exécution d'un plateau et une forme d'exécution d'une machine pour le montage de celui-ci :
Figure 1 est une vue en perspective du plateau ;
Figure 2 est une vue à plat du plan à partir duquel est réalisé le plateau de figure 1 ;
Figure 3 est une vue en perspective de cette machine ;
Figure 4 en est une vue de dessus ;
Figure 5 en est une vue en coupe partielle selon la ligne V-V de figure 4 ;
Figures 6 et 7 sont deux vues schématiques, respectivement, de face et de côté d'un dispositif de mise en forme d'un carton ;
Figures 8 à 13 sont six vues de face au cours de six phases de la mise en forme du plateau.

Le plateau, représenté aux figures 1 et 2, obtenu à partir d'un flan 2 comprend un fond 3, séparé par des lignes de rainage longitudinales 4 et transversales 5, de parois respectivement longitudinales 6 et transversales 7.

Les deux parois transversales 7 sont munies de deux retours longitudinaux 8 destinés à être fixés contre les parois longitudinales 6.

En outre, chaque paroi transversale 7 présente un retour transversal 9 dont il est séparé par une ligne de rainage 10, chaque retour 9 étant équipé, à ses deux extrémités, de deux pattes 12, dont il est séparé par des lignes de rainage 13.

En pratique, et comme montré à la figure 1, en position montée du plateau, les retours 9 s'étendent parallèlement au fond du plateau en direction de l'intérieur de celu-ci, le maintien en piac? de chaque retour 9, encore appelé « trottoir", étant assuré par collage des pattes 12 contre les retours longitudinaux 8.

Il ressort de la structure de ce plateau, que son montage automatique est difficile à réaliser, et que son assemblage nécessite un maintien en pression en de nombreux points préalablement encollés.

Ce montage peut être réalisé à l'aide de la machine représentée dans son ensemble aux figures 3 à 5. Cette machine est du type à carrousel comprenant une colonne centrale 14 sur laquelle sont montés pivotants quatre postes 15 de conformation de plateaux, disposés à 90° les uns des autres. Ces quatre postes sont entraînés en rotation par pas autour de la colonne, par l'intermédiaire d'un moteur non représenté dont l'arbre de sortie porte un pignon 16 engrènant avec une couronne dentée 17 dont est solidaire un manchon 18 qui entoure la colonne et qui est guidé en rotation sur celle-ci. Sur le manchon 18 sont fixés quatre bâtis 19, appartenant aux quatre dispositifs de mise en forme.

Chaque bâti 19 porte une matrice 20 montée de façon fixe, et un dispositif de poinçonnage 22, qui sera décrit plus en détail ci-après, déplaçable verticalement entre une position dans laquelle il se trouve au-dessus du plan horizontal d'amenée des flans et une position dans laquelle il est engagé dans la matrice, qui est elle-même disposée en-dessous du plan d'amenée des flans.

Les flans de carton 2, préalablement rainés et découpés, sont stockés dans un magasin 23, avec préhension du flarr inférieur par un dispositif 24, par exemple à ventouses, déposant ce flan sur des chaînes 25 à taquets 26, amenant les flans de façon unitaire, après passage à un poste d'encollage 27 au poste A du carrousel, où le flan est pris en charge par un dispositif de mise en forme.

Chaque flan est positionné à ce niveau par appui qu'il vient prendre contre une butée 28 solidaire du bâti 19.

La matrice 20 comporte trois séries de rampes 29, 30 et 32, décalées verticalement les unes par rapport aux autres et disposées au niveau de lignes de rainsje que présente le flan, afin de permettre le pliage des parois au niveau desdites lignes de rainage. C'est ainsi que la série de rampes 29 assure le pliage des retours 8 à 90° par rapport aux parois transversales 7, les rampes 30 assurent le pliage à 90° des parois transversales 7 par rapport au fond 3, et les rampes 32 assurent le pliage des parois longitudinales 6 par rapport au fond 3.

Ces différents pliages sont obtenus lors de l'abaissement du flan sous l'effet de la pression exercée par le dispositif de poinçonnage. Ce dispositif comprend un support 33 sur lequel sont montés deux bras 34 disposés symétriquement à un plan diamétral du carrousel, de façon articulée autour de deux axes horizontaux parallèles 35.

Chacun de ces bras est équipé, à son extrémité inférieure, d'un talon 36, les deux talons 36 étant parallèles et leur longueur étant au plus égale à la largeur intérieure du plateau à obtenir.

Comme montré au dessin, les bras 34 portant les deux talons sont reliés, sensiblement à mi- hauteur, par deux biellettes 37, articulées l'une sur l'autre autour d'un axe horizontal 38 et dont chacune est articulée sur un bras 34 autour d'un axe horizontal 39. Un mouvement de soulèvement de l'articulation 38 par rapport à la position représentée à la figure 6 se traduit par un déplacement des deux talons dans un sens de rapprochement de ceux-ci.

Le dispositif de mise en forme comprend également deux rouleaux 40 d'axes parallèles aux deux talons 36 et situés à une distance du fond du plateau, en prériode formée de celui-ci, égale à la hauteur des parois latérales. Ces deux rouleaux sont disposés symétriquement de part et d'autre d'un plan diamétral du carrousel et sont portés par deux biellettes 42, articulées chacune autour d'un axe horizontal 43 sur le bâti 19. Ces deux biellettes sont reliées à leurs extrémités supérieures par une entretoise 44, articulée autour d'axes horizontaux 45.

En pratique, le support 33 est monté de façon pivotante à l'extrémité d'un bras 46, dont la partie centrale est articulée autour d'un axe 47 horizontal sur le bâti 19, et dont l'autre extrémié est engagée dans une gorge périphérique inférieure 48 ménagée dans la colonne 14.

En outre, l'axe d'articulation 38 des deux biellettes 37 de liaison entre les bras 34 est monté à l'extrémité d'un bras 49 situé dans un plan diamétral du carrousel, articulé en 50 autour d'un axe horizontal sur le bâti 19 et dont l'autre extrémité est engagée dans une gorge périphérique intermédiaire 52 ménagée dans la colonne 14.

Enfin, l'entretoise 44, reliant les biellettes 42, est solidaire d'une extrémité d'un bras 53 occupant une position diamétrale par rapport au carrousel, articulée dans sa partie centrale en 54 sur le bâti 19, et dont l'autre extrémité est engagée dans une gorge périphérique supérieure 55 ménagée dans la colonne 14.

Le dispositif de mise en forme est également équipé de volets 56 destinés à rabattre les pattes 12, montés pivotants sur le support 33, et actionnés par des vérins pneumatiques 57, lorsque l'ensemble du dispositif de conformation occupe une position.angulaire prédéterminée par rapport à la colonne 14.

En fonctionnement, un dispositif de conformation de plateaux se trouvant au poste A d'amenée des flans, un flan 2 est introduit entre la matrice et le poinçon jusqu'à venir en appui contre la butée 28. Lors de l'entraînement en rotation de la partie mobile, il est tout d'abord procédé, de par ia forme des gorges 48, 52 et 55, à la descente du dispositif de poinçonnage, qui réalise, dans un premier temps et comme montré à la figure 8, le basculement à 90° des retours 8 au contact des rampes 29 puis, comme montré à la figure 9, le basculement à 90° des retours 7 au contact des rampes 30, et enfin le basculement des parois longitudinales 6, comme montré à la figure 10, au contact des rampes 32.

Arrivé dans cette position, le mouvement de déplacement vertical vers le bas du support 33 est stoppé, après quoi le bras 53, agissant sur les bielles 42 provoque le rapprochement des rouleaux 40 et le basculement des retours 9 à l'horizontale, au contact des talons 36 (figure 11).

Cette opération est suivie, au passage du dispositif à une position angulaire déterminée, par le basculement des volets 56 qui viennent plaquer les pattes 12 contre les retours 8. Les différentes pièces constitutives du dispositif demeurent dans cette dernière position, jusqu'à l'arrivée du dispo- . sitif au poste B, décalé de trois quarts de tour par rapport au poste A, au niveau duquel est réalisée l'évacuation des plateaux.

A ce poste, les deux talons 36 sont rapprochés l'un de l'autre sous l'effet d'un pivotement du bras 49, comme montré à la figure 13, et le plateau est dégagé vers le bas à l'aide d'un dispositif 58 à dépression qui l'amène au contact d'un convoyeur d'évacuation 59. Lors de la rotation à vide du dispositif entre le poste B et le poste A, les bras 46, 49 et 53 basculent pour provoquer l'écartement des talons 36. L'écartement des rouleaux 40 et la montée du support 33 avant départ d'un nouveau cycle.

Comme il ressort de ce qui précède, l'invention apporte une grande amélioration à la technique existante en fournissant un dispositif de conception simple, à poinçon de géométrie variable, permettant d'assurer le montage de plateaux de formes complexes, et pouvant avantageusement équiper une machine à carrousel en mettant à profit le mouvement de rotation autour de la colonne centrale du carrousel pour commander les différents mouvements nécessaires et assurer le maintien en contact pendant une durée suffisante des parties encollées les unes avec les autres, pour garantir une géométrie parfaite de l'emballage, et les performances mécaniques et de stockage de celui-ci.

## Revendications

1. - Dispositif de conformation de plateaux, caractérisé en ce qu'il comprend, d'une part, une matrice (20) comportant plusieurs séries de rampes de mise en forme (29, 30, 32) délimitant une ouverture horizontale, décalées verticalement et-disposées longitudinalement et transversalement au flan (2) à partir duquel est réalisé lé plateau, et situées au niveau des lignes de rainage que comporte lânfd'autre part, un poinçon (22) comprenant deux talons (36) parallèles disposés symétriquement par rapport à un plan médian transversal du flan, ce poinçon étant associé à des moyens assurant son déplacement vertical, et les talons (36) étant déplaçables l'un vers l'autre entre une position écartée dans laquelle les bords extérieurs des talons sont situés à une distance l'un de l'autre correspondant à la longueur intérieure du plateau et une position rapprochée dans laquelle les bords extérieurs des talons sont situés à une distance l'un de l'autre inférieure à la longueur intérieure du plateau, les moyens de commande du poinçon étant agencés de telle sorte que, lors de l'amenée du flan, le poinçon soit situé au-dessus des rampes (29, 30, 32) puis, qu'après positionnement de celui-ci, il soit déplacé verticalement vers le bas, les talons (36) étant en position écartée, de façon à déplacer le flan au contact des rampes qui en assurent la mise en forme, puis à maintenir le poinçon dans cette position pendant la durée de prise de la colle et, enfin, à réaliser le rapprochement des talons et le déplacement du poinçon vers le haut.

2. - Dispositif selon la revendication 1, caractérisé en ce que chaque talon (36) est monté à l'extrémité inférieure d'un bras (34) articulé autour d'un axe horizontal (35) sur un support (33), lui-même déplaçable verticalement, les deux bras (34) étant reliés l'un à l'autre par une paire de biellettes (37), dont chacune est articulée, d'une part, sur l'autre biellette et, d'autre part, sur l'un des bras autour d'un axe horizontal (39) situé entre un talon et l'axe d'articulation (35) de ce bras sur le support (33); des moyens étant prévus qui assurent un déplacement vertical de l'axe d'articulation (38) des deux biellettes l'une sur l'autre par rapport au support (33).

3. - Dispositif selon la revendication 2, caractérisé en ce que, dans la mesure où le plateau à monter comporte deux retours (9) s'étendant parallèlement au fond du côté de l'intérieur du plateau, il comprend deux rouleaux (40) d'axes parallèles aux deux retours, situés à une distance du fond du plateau égale à la hauteur du plateau, montés à l'extrémité de deux biellettes (42) articulées à mi-longueur autour d'axes horizontaux sur le bâti (19), et dont les extrémités supérieures sont reliées par une entretoise (44) associée à des moyens de déplacement vertical par rapport au support (33), permettant le déplacement des rouleaux (40) entre une position écartée dans laquelle l'écartement des rouleaux (40) est supérieur à la longueur du plateau et une position rapprochée dans laquelle la distance entre les rouleaux (40) est inférieure à la longueur du plateau.

4. - Dispositif selon la revendication 3, çaracté- risé en ce qu'il comporte des moyens provoguant le basculement des débords latéraux (12) des retours horizontaux (9) du plateau, constitués par des volets {56) articulés sur le support (33), et actionnés par des vérins pneumatiques (57).

5. - Dispositif selon la revendication 2, caractérisé en ce que, dans la mesure où il est monté sur un carrousel, les moyens de déplacement vertical du support (33) sont constitués par un bras (46) occupant une position diamétrale par rapport au carrousel, articulé autour d'un axe (47) solidaire du bâti (19) monté pivotant autour de la colonne (14) du carrousel, et dont l'autre extrémité est engagée dans une gorge (48) débouchant à la périphérie de ladite colonne.

6. - Dispositif selon la revendication 3, caractérisé en ce que, dans le cas où il est associé à un carrousel, l'axe d'articulation (38) entre les deux biellettes (37) reliant les deux bras (34) portant les, talons (36), est monté à une extrémité d'un bras (49) disposé dans un plan diamétral du carrousel, articulé autour d'un axe horizontal (50) sur le bâti (19) entraîné en rotation autour de la colonne centrale (14) du carrousel, et dont l'autre extrémité est engagée dans une gorge (52) débouchant à la périphérie de ladite colonne.

7. - Dispositif selon la revendication 4, caractérisé en ce que, dans la mesure où il est associé à un carrousel, les moyens de déplacement vertical de l'entretoise (44) reliant les deux biellettes (42) portant les rouleaux (40), sont constitués par un bras dont une extrémité est solidaire de l'entretoise (44), articulé en (54) sur le bâti (19) entraîné en rotation autour de la colonne centrale fixe du carrousel, et dont l'autre extrémité est engagée dans une gorge (55) débouchant à la périphérie de la colonne (14).

8. - Dispositif selon l'une quelconque des revendications 1 à 7, caractérisé en ce qu'il comporte des moyens d'extraction des plateaux par l'extrémité inférieure des séries de rampes (29, 30, 32), agissant à un poste fixe (B) équipé de moyens d'évacuation (59) des plateaux finis après rapprochement des talons (36).

## Claims

1. An appliance to fold trays, characterized in . that it consists firstly of a die (20) comprising several series of formation ramps (29, 30, 32) bounding a horizontal opening, vertically displaced from one another and located longitudinally and transversely relatively to the blank (2) from which the tray is produced, and arranged in the position of the groove lines exhibited by the blank, and secondly of a punch (22) comprising two parallel heels (36) located symmetrically in relation to a transverse median plane of the blank, this punch being associated with means enabling it to be displaced vertically, and the heels (36) being displaceable relatively to one another between a separated position and the external edges of the heels are situated at a distance from one another corresponding to the internal length of the tray and an approaching position in which the extet 11al edges of the heels are situated at a distance from one another less than the internal length of the tray, the means of operating the punch being so arranged that when the blank is fed in the punch is located above the ramps (29, 30, 32) and then after the blank has been positioned the punch is displaceable vertically downwards, the heels (36) being in the separated position, so as to move the blank in contact with the ramps that ensure its folding, then to maintain the punch in this position for the time required for the glue to set, and finally to draw the heels together and to displace the punch upwards.

2. An appliance in accordance with Claim 1, characterized in that each heel (36) is mounted at the lower end of an arm (34) articulated around a horizontal axle (35) on a support (33) that is itself vertically displaceable, the two arms (34) being connected together by a pair of short tierods (37) each of which is articulated firstly to the other tie- rod and secondly to one of the arms around a horizontal axle (39) situated between one heel and the articulation axle (35) of that arm to the support (33), means being provided that ensure vertical displacement relatively to support (33) of the axle (38) articulating the two short tie-rods to one another.

3. An appliance in accordance with Claim 2, characterized in that in a case where the tray to be formed includes two returns (9) extending parallel to the base on the interior side of the tray, it comprises two rollers (40) with axes parallel to the two returns, situated at a distance from the base of the tray equal to the height of the tray, mounted at the ends of two short tie-rods (42) that are articulated half-way along their lengths around horizontal axles on the frame (19), the upper ends of which are connected together by a cross-piece (44) associated with means of vertical displacement relatively to the support (33), enabling the rollers (40) to be displaced between a separated position in which the separation of the rollers is greater than the length of the tray, and an approaching position in which the distance between the rollers (40) is less than the length of the tray.

4. An appliance in accordance with Claim 3, characterized in that it comprises means to effect folding over of the lateral extensions (12) of the horizontal returns (9) of the tray, consisting of shutters (56) articulated to the support (33) and actuated by pneumatic jacks (57).

5. An appliance in accordance with Claim 2, characterized in that in a case where it is mounted on a roundabout, the means of vertical displacement of support (33) are constituted by an arm (46) that occupies a diametral position relatively to the roundabout, is articulated around an axle (47) firmly fixed to the frame (19) mounted to rotate around the column (14) of the roundabout, and the other end of which fits into a groove (48) opening onto the periphery of the said column.

6. An appliance in accordance with Claim 3, characterized in that in the case where it is associated with a roundabout, the articulation axle (38) between the two short tie-rods (37) connecting together the two arms (34) carrying the heels (36) is mounted at one end of an arm (49) situated in a diametral plane of the roundabout, articulated around a horizontal axle (50) on the frame (19) and fitting at its other end into a groove (52) opening onto the periphery of the said column.

7. An appliance in accordance with Claim 4, characterized in that in a case where it is associated with a roundabout, the means of vertical displacement of the cross-piece (44) connecting the two short tie-rods (42) carrying the rollers (40) are formed by an arm one end of which is firmly fixed to the cross-piece (44), articulated at (54) to the frame (19) set into rotation around the fixed central column of the roundabout, and the other end of which fits into a groove (55) opening onto the periphery of column (14).

8. An appliance according to any one of Claims 1 to 7, characterized in that it comprises means to extract the trays through the lower extremity of the series of ramps (29, 30, 32), acting at a fixed station (B) equipped with means (59) to withdraw the finished trays after the heels (36) have been moved towards one another.

## Patentansprüche

1. Vorrichtung zum Aufstellen von Steigen, dadurch gekennzeichnet, daß sie einerseits eine Matritze (20) mit mehreren Reihen von Rampen (29, 30, 32) umfaßt, die eine horizontale Öffnung begrenzen, in vertikaler Richtung gegeneinander versetzt und longitudinal und transversal dem Zuschnitt (2) zur Herstellung der Steige zugeordnet sind und die (29, 30, 32) in Höhe der auf dem Zuschnitt vorhandenen Falzlinien liegen, daß sie andererseits einen Stempel (22) mit zwei zueinander parallelen und symmetrisch zu einer transversalen Mittelebene des Zuschnitts angeordneten Ansätzen (36) aufweist, dem Mittel zugeordnet sind, durch di₃ er in vertikaler Richtung antreibbar ist, daß die Ansätze (36) gegeneinander verschiebbar sind zwischen einer entfernten Position, in der der Abstand der äußeren Ränder der Ansätze der inneren Länge der Steige entspricht, und einer angenäherten Position, in der der Abstand der äußeren Ränder der Ansätze kleiner ist als die innere Länge der Steige, und daß die Mittel für den Antrieb des Stempels derart ausgebildet und angeordnet sind, daß - der Stempel bei der Einführung des Zuschnitts über den Rampen (29, 30, 32) liegt, - sodann nach dem Positionieren des Zuschnitts vertikal nach unten bewegt wird, wobei die Ansätze (36) sich in der entfernten Position befinden, so daß sie den Zuschnitt mit den Rampen in Kontakt bringen, die seine Aufstellung bewirken, - sodann der Stempel während der Abbindezeit des Klebstoffs in dieser Position gehalten wird - und schließlich die Ansätze einander angenähert werden und der Stempel nach oben bewegt wird.

2. Vorrichtung nach Anspruch 1, dadurch gekennzeichnet, daß jeder Ansatz (36) an dE unteren Ende eines Arms (34) montiert ist, der um eine horizontale Achse (35) schwenkbar an einem Träger (33) angeordnet ist, der selbst vertikal bewegbar ist, daß die beiden Arme (34) durch ein Paar Pleuelhebel (37) miteinander verbunden sind, deren jeder einerseits an dem anderen Pleuelhebel und andererseits an einem der Arme um eine horizontale Achse (39) schwenkbar angeordnet ist, die zwischen einem Ansatz und der Gelenkachse (35) dieses Arms an dem Träger (33) liegt, und daß Mittel vorgesehen sind, die eine vertikale Bewegung der Gelenkverbindungachse (38) der beiden Pleuelhebel relativ zu dem Träger (33) bewirken.

3. Vorrichtung nach Anspruch 2, dadurch gekennzeichnet, daß für den Fall, daß die zu montierende Steige (2) parallel zum Boden verlaufende, zum Innern der Steige weisende Umschläge (9) aufweist, zwei Walzen (40) mit zu diesen Umschlägen parallelen Achsen vorgesehen sind, die in einem Anstand von dem Boden der Steige angeordnet sind, der gleich der Höhe der Steige ist, und die an dem Ende zweier Pleuelhebel (42) montiert sind, die auf halber Länge um horizontale Achsen an dem Rahmengestell (19) angelenkt sind und deren oberen Enden durch einen Steg (44) miteinander verbunden sind, dem Mittel zur axialen Verschiebung gegenüber dem Träger (31) zugeordnet sind, die eine Verschiebung der Walzen (40) zwischen einer entfernten Position, in der der Abstand der Walzen (40) größer ist als die Länge der Steige, und einer angenäherten Position, in der der Abstand zwischen den Walzen (40) kleiner ist als die Länge der Steigen.

4. Vorrichtung nach Anspruch 3, dadurch gekennzeichnet, daß sie Mittel zum Umklappen der seitlichen Lappen (12) der horizontalen Umschläge (9) der Steige umfaßt, die aus an dem Träger (33) angelenkten und durch pneumatische Zylinder-Kolbenanordnungen (57) betätigbaren Klappen (56) bestehen.

5: Vorrichtung nach Anspruch 2, dadurch gekennzeichnet, daß die Mittel zur vertikalen Verschiebung des Trägers (33) für den Fa.ll, daß die Vorrichtung an einem Karussel montiert ist, aus einem Arm (46) bestehen, der relativ zu dem Karussel eine diametrale Position einnimmt und um eine mit dem um die Säule (14) des Karussels drehbaren Rahmengestell (19) fest verbundene Achse (47) schwenkbar ist und dessen anderes Ende in eine Kehle (48) eingreift, die an der Peripherie der genannten Säule ausgebildet ist.

6. Vorrichtung nach Anspruch 3, dadurch gekennzeichnet, daß die Gelenkachse (38) zur gelenkigen Verbindung der beiden Pleuelhebel (37), welche die die Ansätze (36) tragenden Arme (34) miteinander verbinden, für den Fall, daß die Vorrichtung einem Karussel zugeordnet ist, an einem Ende eines Arms (49) montiert ist, der in einer diametralen Ebene des Karussels angeordnet und um eine horizontal Achse (50) an dem Gestell (19) angelenkt ist, das um die zentrale Säule (14) des Karussels drehbar ist, wobei das andere Ende des Arms (49) in eine Kehle (52) eingreift, die an der Peripherie der genannten Säule ausgebildet ist.

7. Vorrichtung nach Anspruch 7, dadurch gekennzeichnet, daß für den Fall, daß sie einem Karussel zugeordnet ist, die Mittel zur vertikalen Bewegung des Steges (44), der die beiden die Walzen (40) tragenden Pleuelhebel (42) miteinander verbindet, aus einem Arm bestehen, der mit einem Ende fest mit dem Steg (44) verbunden ist, (in 54) an dem sich um die feststehende Säule des Karussels drehenden Rahmengestell (19) angelenkt ist, und dessen anderes Ende in eine Kehle (55) eingreift, die an der Peripherie der Säule (14) ausgebildet ist.

8. Vorrichtung nach einem der Ansprüche 1 bis 7, gekennzeichnet durch Mittel zum Herausziehen der Steigen durch den unteren Endbereich der Reihen von Rampen (29, 30, 32), die an einer feststehenden Station (B) wirksam sind, die Mittel (59) aufweist, die die fertigen Steigen nach dem Annähern der Ansätze (36) austragen.
